# EUROPÄISCHE PATENTSCHRIFT

(11) **EP 0 555 521 B1**
(45) Veröffentlichungstag und Bekanntmachung des Hinweises auf die Patenterteilung: **25.10.1995**
(21) Anmeldenummer: 92114351.7
(22) Anmeldetag: 22.08.1992
(51) Int. Cl.: F01L 1/24

(54) **Hydraulisches Ventilspielausgleichselement**
Hydraulic valve tappet
Poussoir de soupape hydraulique

(30) Priorität: 11.02.1992 DE 4203897
(43) Veröffentlichungstag der Anmeldung: 18.08.1993
(73) Patentinhaber: Firma Carl Freudenberg, 69469 Weinheim (DE)
(72) Erfinder: Döhring, Klaus, W-6900 Heidelberg (DE); Krause, Wolfgang, W-6923 Waibstadt 2 (DE)

(56) Entgegenhaltungen:
- EP-A- 0 140 674
- EP-A- 0 473 887
- WO-A-86/05238
- DE-A- 3 519 015
- DE-A- 3 615 791
- DE-A- 3 910 666
- DE-C- 4 117 425
- US-A- 2 109 816
- PATENT ABSTRACTS OF JAPAN vol. 15, no. 374 (M-1160)20. September 1991 & JP-A-31 49 305

## Beschreibung

Die Erfindung betrifft ein hydraulisches Ventilspielausgleichselement für einen Ventiltrieb einer Verbrennungskraftmaschine, umfassend einen Innenstößel und einen Außenstößel, die in axialer Richtung relativ zueinander beweglich angeordnet sind, wobei der Außenstößel von einem im wesentlichen tassenförmigen Gehäuse mit ebenem Boden gebildet ist und wobei der Innen- und der Außenstößel einen volumenveränderlichen, nach außen abgedichteten, ölgefüllten Speicherraum begrenzen, in dem ein Verdrängungselement zum Ausgleich von Volumenveränderungen eingeschlossen ist.

Ein solches Ventilspielausgleichselement ist aus der DE-OS 35 19 015 bekannt. Der Mantel des Ventilspielausgleichselements ist auf der der Nockenwelle zugewandten Seite im Bereich seiner axialen Begrenzung mit einem hinterschnittenen Befestigungsvorsprung versehen, der formschlüssig mit einer Ausnehmung der Scheibe in Eingriff bringbar ist. Das hydraulische Ventilspielausgleichselement wird über Bohrungen im Zylinderkopf der Verbrennungskraftmaschine bedarfsweise mit Schmierstoff aus dem Schmierstoffkreislauf der Verbrennungskraftmaschine versorgt.

Aus der DE 39 10 666 A1 ist ein hydraulischer Tassenstößel bekannt, dessen Außenstößel einstückig ineinander übergehend und materialeinheitlich mit dem Gegenläufer für die Nockenwelle ausgebildet ist. Zwischen dem Außenstößel und dem Innenstößel ist eine bogenförmige Dichtung aus elastomerem Werkstoff angeordnet, die den im Innenraum des Tassenstößels befindlichen Ölvorratsraum abdichtet. Die elastisch nachgiebige Dichtung ist fest mit bogenförmigen Versteifungselementen verbunden, die zwischen dem Gehäuse und dem Spielausgleichselement angeordnet sind, wobei innerhalb des Ölvorratsraums zusätzlich ein elastischer Hohlkörper vorgesehen ist. Der Hohlkörper ist zum Ausgleich von Volumenveränderungen des Hohlraums vorgesehen. Die Dichtung zwischen dem Außen- und dem Innenstößel ist rollbalgartig ausgebildet.

In der älteren Anmeldung EP 0 473 887 A2 ist ein hydraulisches Ventilspielausgleichselement für Brennkraftmaschinen gezeigt, wobei der Außenstößel und ein den Verdrängungskörper aufnehmender Ring aus Kunststoff bestehen können. Der Außenstößel und der Ring sind zweistückig ausgebildet und relativ unverdrehbar miteinander verbunden. Der Ring und der Außenstößel können miteinander verschweißt oder verklebt sein. Auf der der Nockenwelle zugewandten Stirnseite des Außenstörßels ist eine Panzenplatte vorgesehen, die aus einem metallischen oder einem keramischen Werkstoff bestehen kann. Die Befestigung der Panzerplatte am Außenstößel erfolgt durch eine Verklebung der beiden Teile, um eine gute Dauerhaltbarkeit zu erzielen.

Dabei ist allerdings zu beachten, daß die Herstellung des eingangs genannten Ventilspielausgleichselements vergleichsweise aufwendig ist, da eine Verbindung zwischen dem Mantel und der Scheibe nur unter Einhaltung von geringen Fertigungstoleranzen möglich ist. Abweichungen in der Maßhaltigkeit, insbesondere bei der Herstellung des Mantels aus thermoplastischem Kunststoff, sind aber praktisch nicht zu vermeiden.

Der Erfindung liegt die Aufgabe zugrunde, ein Ventilspielausgleichselement für einen Ventiltrieb einer Verbrennungskraftmaschine zu zeigen, das kostengünstig herstellbar ist, wobei der Mantel und die Scheibe zuverlässig und flüssigkeitsdicht miteinander verbunden sind.

Diese Aufgabe wird erfindungsgemäß bei einem Ventilspielausgleichselement der eingangs genannten Art mit den kennzeichnenden Merkmalen von Anspruch 1 gelöst. Auf vorteilhafte Ausgestaltungen nehmen die Unteransprüche Bezug.

Bei dem erfindungsgemäßen hydraulischen Ventilspielausgleichselement für einen Ventiltrieb einer Verbrennungskraftmaschine ist es vorgesehen, daß der Außenstößel durch einen im wesentlichen rohrförmigen und zumindest in Teilbereichen radial innen- und außenseitig Gleitflächen aufweisenden Mantel aus thermoplastischem Kuststoff gebildet ist, der in Richtung einer zur Anwendung gelangenden Nockenwelle durch eine als Gegenläufer ausgeführte Scheibe flüssigkeitsdicht verschlossen ist, daß die innenseitige Gleitfläche den Innenstößel umfangsseitig anliegend und flüssigkeitsdicht umschließt und daß die Scheibe entlang ihrer umfangsseitigen Begrenzung einen axial in Richtung des Speicherraums vorspringenden Kragen aufweist, der die Innenfläche des Mantels flüssigkeitsdicht berührt und der auf seiner dem Mantel zugewandten Seite außenumfangsseitig eine Rändelung aufweist. Eine einfache und zuverlässige Festlegung der Scheibe während der gesamten Gebrauchsdauer des Ventilspielausgleichselements ist durch diese Ausgestaltung gewährleistet, da die Rändelung im Bereich des Außenumfanges des Kragens eine Verkrallung mit der Innenseite des Kunststoffmantels bedingt.

Gemäß einer vorteilhaften Ausgestaltung ist es vorgesehen, daß die Scheibe aus metallischem Werkstoff besteht und eine in Richtung der Nockenwelle gehärtete Oberfläche aufweist. Die gehärtete Oberfläche der Scheibe bedingt gute Gebrauchseigenschaften während einer langen Gebrauchsdauer. Die Scheibe, die nachträglich in den Kunststoffmantel, der einen Bestandteil des Außenstößels bildet, eingesetzt wird, kann beispielsweise vor dem Einsetzen auf eine Temperatur erwärmt werden, die das thermoplastische Material des Mantels an der der Scheibe zugewandten Oberfläche aufschmelzen läßt und nach dem Erkalten die Scheibe zuverlässig in ihrer Position hält. Eine andere Möglichkeit, die Scheibe im Mantel festzulegen, kann darin bestehen, die Scheibe zunächst in den Mantel aus thermoplastischem Kunststoff einzulegen und diesen anschließend im Bereich der Kontaktfläche mit Ultraschall so lange zu bestrahlen, bis eine sichere Verbindung von Mantel und Scheibe erfolgt ist.

Nach einer anderen Ausgestaltung kann die Scheibe aus keramischen Werkstoff bestehen.

Zusätzlich oder alternativ kann der Kragen entlang seines Außenumfangs eine in Richtung des Mantels geöffnete Nut aufweisen, in der ein Dichtring, bevorzugt ein O-Ring aus elastomerem Werkstoff, angeordnet ist, wobei der Dichtring unter radialer Vorspannung die Innenfläche des Mantels dichtend berührt. Bei Einsetzen einer erwämten Scheibe in den thermoplastischen Mantel wird eine Verkrallung zwischen den Berührungsflächen begünstigt. Eine zusätzliche Sicherheit gegen einen Flüssigkeitsverlust des abgeschlossenen Speicherraumes während einer langen Gebrauchsdauer gewährleistet beispielsweise ein O-Ring, der die Trennungsfuge unter radialer Vorspannung dichtend anliegend verschließt.

Im Hinblick auf eine weiter vereinfachte Montage können der Mantel und der Kragen im Bereich ihrer gegenseitigen Berührungsflächen konisch derart ausgebildet sein, daß die Berührungsflächen einen axial in Richtung der Nockenwelle erweiterten Durchmesser aufweisen. Die Scheibe kann bei dieser Ausgestaltung so lange in axialer Richtung in die kreisförmige Öffnung des Mantels eingeschoben werden, bis eine genau definierte Einpreßkraft erreicht ist. Auch können die Scheibe und/oder der Mantel auf den einander zugewandten Umfangsflächen Haltenasen und/oder Positionierungsvorsprünge aufweisen, die genau dann einrasten und/oder anliegend berührt werden, wenn die endgültige Position der Scheibe innerhalb des Mantels erreicht ist.

Zur flüssigkeitsdichten, beweglichen Anordnung von Außenstößel und Innenstößel relativ zueinander kann die innenseitige Gleitfläche des Außenstößels eine in Richtung des Innenstößels geöffnete, umlaufende Nut aufweisen, in der ein Dichtring angeordnet ist, wobei der Dichtring den Innenstößel während der bestimmungsgemäßen Verwendung unter radialer Vorspannung anliegend und dichtend berührt. Der Dichtring kann beispielsweise durch einen O-Ring gebildet sein. O-Ringe sind in den verschiedensten Abmessungen in großen Stückzahlen einfach und preiswert verfügbar, was im Hinblick auf eine wirtschaftliche Herstellbarkeit des erfindungsgemäßen Ventilspielausgleichselementes von hervorzuhebender Bedeutung ist.

Das Verdrängungselement kann durch einen geschlossenzelligen Weichschaum gebildet sein, der teilweise in der Ausnehmung des Außenstößels innerhalb des Speicherraums angeordnet ist.

Das Verdrängungselement und die Ausnehmung können zumindest teilweise miteinander verklebt sein. Beispielsweise kann der Verdrängungskörper aus einem Polyurethanweichschaum einer Dichte von 30 bis 700 kg/m³ bestehen, wobei seine Herstellung zweckmäßigerweise so vorgenommen wird, daß eine im wesentlichen porenfreie Oberfläche erhalten wird. Das Eindiffundieren von Ölbestandteilen in die ballonartig nach außen abgeschlossenen Poren des Weichschaumkörpers wird hierdurch zusätzlich behindert, was die Erzielung ausgezeichneter Gebrauchseigenschaften während einer besonders langen Gebrauchsdauer begünstigt.
Außerdem ist von Vorteil, daß die Montagereihenfolge des Ventilspielausgleichselementes in arbeitsökonomischer Hinsicht deutlich verbessert ist und die Montage selbst aufgrund der Ausgestaltung der einzelnen zu verbindenden Teile wesentlich vereinfacht ist. In den in Richtung der Nockenwelle zunächst noch offenen, rohrförmigen Mantel, dessen innenseitige Gleitfläche den Innenstößel umfangsseitig anliegend und flüssigkeitsdicht umschließt, kann das Verdrängungselement von oben in den Mantel eingesetzt und montiert werden. Anschließend wird der Speicherraum, der auf der von der Nockenwelle abgewandten Seite bereits flüssigkeitsdicht verschlossen ist von oben mit Öl gefüllt. Die als Gegenläufer zur Nockenwelle fungierende Scheibe wird anschließend in den aus thermoplastischem Material bestehenden Mantel eingesetzt. Hierbei kann zur Entlüftung und zur genauen Einstellung des sich ergebenden Innendruckes eine Entlüftungsbohrung vorgesehen werden, die nach erfolgter Montage z. B. mit einer Kugel flüssigkeitsdichte verschlossen wird.

Der Gegenstand der vorliegenden Erfindung wird nachfolgend anhand der in der Anlage beigefügten Zeichnung weiter verdeutlicht.

Diese zeigt ein Ausführungsbeispiel des erfindungsgemäßen Ventilspielausgleichselementes in schematischer und geschnittener Darstellung.

Das in der Zeichnung dargestellte Ausführungsbeispiel eines hydraulischen Ventilspielausgleichselementes für einen Ventiltrieb einer Verbrennungskraftmaschine zeigt einen Innenstößel 1 und eine Außenstößel 2, die in axialer Richtung relativ zueinander beweglich angeordnet sind. In der Zeichnung sind der Innenstößel 1 und der Außenstößel 2 einander derart zugeordnet, daß der nach außen abgedichtete, ölgefüllte Speicherraum 3 das kleinstmögliche Volumen aufweist. Während der bestimmungsgemäßen Verwendung des Spielausgleichselementes weist der Innenstößel 1 von dem ebenen Boden des Außenstößels 2 einen vergrößerten Abstand in axialer Richtung auf und ist axial in beiden Richtungen beweglich. Der Außenstößel 2 ist in diesem Beispiel zweiteilig ausgebildet und weist eine Scheibe 9 aus metallischem Werkstoff auf, die den in Richtung der Nockenwelle 8 ebenen Boden bildet und einen im wesentlichen rohrförmigen Mantel 7, der im Bereich seines Außenumfanges in Führungen eines hier nicht dargestellten Zylinderkopfes beweglich ist. Der Speicherraum 3 ist nach außen abgedichtet und wird vor Inbetriebnahme des Ventilspielausgleichselementes einmalig mit Öl gefüllt. Zum Ausgleich von Volumenveränderungen ist innerhalb des Speicherraumes 3 ein Verdrängungselement 4 angeordnet, das in diesem Beispiel durch geschlossenzelligen Weichschaum gebildet ist. Das Verdrängungselement 4 ist in einer Ausnehmung 17 des Außenstößels 2 angeordnet und mit dieser teilweise verklebt. Das Verdrängungselement 4 kann einen gasgefüllten Hohlraum enthalten, der beispielsweise durch eine flexible und/oder elastisch verformbare Gasblase gebildet ist.

Die größe der durch das Verdrängungselement 4 aufzunehmenden Volumenveränderungen ist insbesondere von der Volumenzunahme abhängig, die das in dem Ventilspielausgleichselement enthaltene Öl bei der Erwärmung auf Betriebstemperatur der Verbrennungskraftmaschine erfährt und/oder bei einer Volumenänderung, die durch eine Veränderung der Stützlänge des Ventilspielausgleichselementes bedingt ist. Eine Änderung der Stützlänge kann sich beispielsweise ergeben, wenn sich ein Ventil bei Außerbetriebsetzung der Brennkraftmaschine noch in Offenstellung befindet und in diesem Falle über eine längere Zeitspanne durch die Rückstellfeder des Ventils belastet ist, was eine allmähliche Reduzierung der Stützlänge bedingt (hier dargestellt). Bei erneuter Inbetriebnahme der Brennkraftmaschine ist nach den ersten Umdrehungen der Nockenwelle 8 eine Wiederherstellung der ursprünglichen Stützlänge gewährleistet.

Der rohrförmige Mantel 7, der aus thermoplastischem Kunststoff besteht, weist in radialer Richtung innen- und außenseitig Gleitflächen 5, 6 auf. Die Gleitflächen 5, 6 können in Abhängigkeit von den jeweiligen Gegebenheiten des Anwendungsfalles beispielsweise umlaufende Laufringe enthalten, die oberflächenbündig mit den Gleitflächen 5, 6 abschließen. Die Ringe können beispielsweise auch aus metallischem Werkstoff bestehen und verringern insbesondere im Bereich der hochbeanspruchten Zonen der Gleitflächen 5, 6 (im Bereich der axialen Begrenzung) den Verschleiß und erhöhen dadurch die Gebrauchsdauer.

Die Scheibe 9 weist eine in Richtung der Nockenwelle 8 gehärtete Oberfläche 10 auf und ist im Bereich ihres Innenumfanges mit in Richtung des Speicherraumes 3 sich verringerndem Durchmesser versehen. Der Kragen 13 ist entlang seines Außenumfanges über seine gesamte axiale Erstreckung mit einer Rändelung versehen, die eine Verkrallung der Scheibe 9 im Mantel 7 gewährleistet. Zur zusätzlichen Flüssigkeitsabdichtung sind die Berührungsflächen von Mantel 7 und Kragen 13 durch eine O-Ring-Dichtung 16 abgedichtet, die sich innerhalb einer in Richtung des Mantels 7 geöffneten Nut 15 des Kragens 13 befindet. Die Nut 18 in der Scheibe bewirkt eine verstärkte Abstützung in axialer Richtung.

Die Einsinktiefe der Scheibe 9 in den rohrförmigen Mantel 7 kann durch einen radialen Vorsprung im Mantel 7 begrenzt werden, an dem sich die Scheibe 9 bei Montage in axialer Richtung anlegt.

Die Nockenwelle 8 ist in diesem Beispiel stark verkleinert und schematisch dargestellt.

## Patentansprüche

1. Hydraulisches Ventilspielausgleichselement für einen Ventiltrieb einer Verbrennungskraftmaschine, umfassend einen Innenstößel (1) und einen Außenstößel (2), die in axialer Richtung relativ zueinander beweglich angeordnet sind, wobei der Außenstößel (2) von einem im wesentlichen tassenförmig Gehäuse mit ebenem Boden gebildet ist und wobei der Innen- und der Außenstößel (1, 2) einen volumenveränderlichen, nach außen abgedichteten, ölgefüllten Speicherraum (3) begrenzen, in dem ein Verdrängungselement (4) zum Ausgleich von Volumenveränderungen eingeschlossen ist, dadurch gekennzeichnet, daß der Außenstößel (2) durch einen im wesentlichen rohrförmigen und zumindest in Teilbereichen radial innen- und außenseitig Gleitflächen (5, 6) aufweisenden Mantel (7) aus thermoplastischem Kunststoff gebildet ist, der in Richtung einer zur Anwendung gelangenden Nockenwelle (8) durch eine als Gegenläufer ausgeführte Scheibe (9) flüssigkeitsdicht verschlossen ist und daß die innenseitige Gleitfläche (5) den Innenstößel (1) umfangsseitig anliegend und flüssigkeitsdicht umschließt, wobei die Scheibe (9) entlang ihrer umfangsseitigen Begrenzung einen axial in Richtung des Speicherraums (3) vorspringenden Kragen (13) aufweist, der die Innenfläche (14) des Mantels (7) flüssigkeitsdicht berührt und der auf seiner dem Mantel (7) zugewandten Seite außenumfangsseitig eine Rändelung aufweist.

2. Ventilspielausgleichselement nach Anspruch 1, dadurch gekennzeichnet, daß die Scheibe (9) aus metallischem Werkstoff besteht und eine in Richtung der Nockenwelle (8) gehärtete Oberfläche (10) aufweist.

3. Ventilspielausgleichselement nach Anspruch 1, dadurch gekennzeichnet, daß die Scheibe (9) aus keramischem Werkstoff besteht.

4. Ventilspielausgleichselement nach Anspruch 1 bis 3, dadurch gekennzeichnet, daß der Kragen (13) entlang seines Außenumfanges eine in Richtung des Mantels (7) geöffnete Nut (15) aufweist, in der ein Dichtring (16) aus elastomerem Werkstoff angeordnet ist und daß der Dichtring (16) unter radialer Vorspannung die Innenfläche (14) des Mantels (7) dichtend berührt.

5. Ventilspielausgleichselement nach Anspruch 1 bis 4, dadurch gekennzeichnet, daß der Mantel (7) und der Kragen (13) im Bereich ihrer gegenseitigen Berührungsflächen konisch derart ausgebildet sind, daß die Berührungsflächen einen axial in Richtung der Nockenwelle (8) erweiterten Durchmesser aufweisen.

6. Ventilspielausgleichselement nach Anspruch 1 bis 5, dadurch gekennzeichnet, daß die innenseitige Gleitfläche (5) eine in Richtung des Innenstößels (1) geöffnete umlaufende Nut (11) aufweist, in der ein Dichtring (12) angeordnet ist und daß der Dichtring (12) den Innenstößel (1) unter radialer Vorspannung dichtend umschließt.

7. Ventilspielausgleichselement nach Anspruch 6, dadurch gekennzeichnet, daß der Dichtring (12) durch einen O-Ring gebildet ist.

8. Ventilspielausgleichselement nach Anspruch 1 bis 7, dadurch gekennzeichnet, daß das Verdrängungselement (4) durch einen geschlossenzelligen Weichschaum gebildet ist, der teilweise in einer Ausnehmung (17) des Außenstößels (2) innerhalb des Speicherraums (3) angeordnet ist.

9. Ventilspielausgleichselement nach Anspruch 8, dadurch gekennzeichnet, daß das Verdrängungselement (4) und die Ausnehmung (17) zumindest teilweise miteinander verklebt sind.

## Claims

1. A hydraulic valve clearance compensating element for a valve train of an internal combustion engine, comprising an inner tappet (1) and an outer tappet (2) which are arranged in such a way as to be movable relative to one another in the axial direction, the outer tappet (2) being formed by an essentially cup-shaped housing with a flat end wall, and the inner and outer tappet (1, 2) delimiting an oil-filled reservoir space (3) of variable volume which is sealed off from the outside and in which is enclosed a displacement element (4) for compensating changes in volume, characterized in that the outer tappet (2) is formed by an essentially tubular shell (7) made of thermoplastic which has sliding surfaces (5, 6) radially to the inside and outside, at least in martial areas, and is closed in a fluidtight manner, in the direction of a camshaft (8) used, by a disc (9) designed as a follower, and in that the inner sliding surface (5) surrounds the inner tappet (1), in contact with the circumference of the latter and in a fluidtight manner, the disc (9) having along its circumferential boundary a collar (13) which projects axially in the direction of the reservoir space (3), touches the inner surface (14) of the shell (7) in a fluidtight manner and, on its side facing the shell (7), has knurling on the outer circumference.

2. A valve clearance compensating element according to claim 1, characterized in that the disc (9) is composed of metallic material and has a surface (10) which is hardened in the direction of the camshaft (8).

3. A valve clearance compensating element according to claim 1, characterized in that the disc (9) is composed of ceramic material.

4. A valve clearance compensating element according to any of claims 1 to 3, characterized in that the collar (13) has, along its outer circumference, a groove (15) which is open in the direction of the shell (7) and in which a sealing ring (16) made of elastomeric material is arranged, and in that the sealing ring (16) touches the inner surface (14) of the shell (7) in a sealing manner under radial prestress.

5. A valve clearance compensating element according to any of claims 1 to 4, characterized in that, in the region of their mutual contact surfaces, the shell (7) and the collar (13) are of tapered design, the taper being such that the contact surfaces have a diameter which widens axially in the direction of the camshaft (8).

6. A valve clearance compensating element according to any of claims 1 to 5, characterized in that the inner sliding surface (5) has an encircling groove (11) which is open in the direction of the inner tappet (1) and in which a sealing ring (12) is arranged, and in that the sealing ring (12) surrounds the inner tappet (1) in a sealing manner under radial prestress.

7. A valve clearance compensating element according to claim 6, characterized in that the sealing ring (12) is formed by an O ring.

8. A valve clearance compensating element according to any of claims 1 to 7, characterized in that the displacement element (4) is formed by a closed-cell flexible foam which is arranged in part in a recess (17) of the outer tappet (2), within the reservoir space (3).

9. A valve clearance compensating element according to claim 8, characterized in that the displacement element (4) and the recess (17) are bonded to one another at least in part.

## Revendications

1. Poussoir de soupape hydraulique pour une commande de soupape d'une machine à combustion interne, comportant un poussoir interne (1) et un poussoir externe (2), lesquels sont disposés dans le sens axial de manière mobile l'un par rapport à l'autre, le poussoir externe (2) étant formé d'un boîtier essentiellement en forme de tasse à fond plat et les poussoirs interne et externe (1, 2) délimitant un réservoir (3) à volume variable, étanche vers l'extérieur et rempli d'huile, dans lequel est enfermé un élément déplaceur (4) destiné à compenser des variations de volume, caractérisé en ce que le poussoir externe (2) est formé d'une enveloppe (7) en matière synthétique thermoplastique de forme essentiellement tubulaire et présentant au moins dans des zones partielles radialement sur le côté interne et externe des surfaces de frottement (5, 6), laquelle enveloppe est fermée de manière étanche au liquide, dans le sens d'un arbre à cames (8) arrivant au fonctionnement, par un disque (9) conçu sous forme de disque à mouvement opposé, et en ce que la surface de frottement (5) sur le côté interne enveloppe le poussoir interne (1) sur toute la circonférence et de manière étanche au liquide, le disque (9) présentant suivant sa délimitation circonférentielle une collerette (13) faisant saillie axialement en direction du réservoir (3), qui touche de manière étanche au liquide la face interne (14) de l'enveloppe (7) et qui comporte sur la circonférence extérieure de sa face tournée vers l'enveloppe (7) un moletage.

2. Poussoir de soupape hydraulique selon la revendication 1, caractérisé en ce que le disque (9) est en matière métallique et présente dans le sens de l'arbre à cames (8) une surface durcie (10).

3. Poussoir de soupape hydraulique selon la revendication 1, caractérisé en ce que le disque (9) est en matière céramique.

4. Poussoir de soupape hydraulique selon l'une queleconque des revendications 1 à 3, caractérisé en ce que la collerette (13) présente sur sa circonférence extérieure une rainure (15) ouverte en direction de l'enveloppe (7), dans laquelle est disposé un joint d'étanchéité (16) en matière élastomère, et en ce que le joint d'étanchéité (16), radialement précontraint, est en contact étanche avec la face interne (14) de l'enveloppe (7).

5. Poussoir de soupape hydraulique selon l'une quelconque des revendications 1 à 4, caractérisé en ce que l'enveloppe (7) et la collerette (13), au niveau de leurs surfaces de contact réciproques, sont conçues sous forme de cône, de telle sorte que les surfaces de contact présentent axialement dans le sens de l'arbre à cames (8) un diamètre élargi.

6. Poussoir de soupape hydraulique selon l'une quelconque des revendications 1 à 5, caractérisé en ce que la surface de frottement (5) sur le côté interne présente une rainure périphérique (11) ouverte en direction du poussoir interne (1), dans laquelle est disposé un joint d'étanchéité (12), et en ce que le joint d'étanchéité (12), radialement précontraint, enveloppe le poussoir interne (1) de manière étanche.

7. Poussoir de soupape hydraulique selon la revendication 6, caractérisé en ce que le joint d'étanchéité (12) se présente sous forme d'un joint torique.

8. Poussoir de soupape hydraulique selon l'une quelconque des revendications 1 à 7, caractérisé en ce que l'élément déplaceur (4) se présente sous forme d'une mousse souple à cellules fermées, disposée partiellement dans une cavité (17) du poussoir externe (2), à l'intérieur du réservoir (3).

9. Poussoir de soupape hydraulique selon la revendication 8, caractérisé en ce que l'élément déplaceur (4) et la cavité (17) sont collés au moins partiellement l'un sur l'autre.
